# EUROPÄISCHE PATENTANMELDUNG

(11) **EP 0 921 231 A1**
(43) Veröffentlichungstag der Anmeldung: **09.06.1999**
(21) Anmeldenummer: 98122906.5
(22) Anmeldetag: 02.12.1998
(51) Int. Cl.: E01C 5/00

(54) **Bodenplatte und Belag mit erweitertem Fugenspektrum**

(30) Priorität: 08.12.1997 DE 19754350
(71) Anmelder: Scharl, Michael, 84172 Buch am Erlbach (DE)
(72) Erfinder: Scharl, Michael, 84172 Buch am Erlbach (DE)
(74) Vertreter: Leonhard, Frank Reimund, Dipl.-Ing.

(57) **Zusammenfassung**

Vorgestellt wird eine Bodenplatte für einen Bodenplattenbelag mit insbesondere als Rasenfugen bepflanzbaren Fugen (7;7a,7b). Die Oberseite der Bodenplatte hat eine Sichtseite (5a,5b) mit einem insbesondere viereckigen, wie quadratischen Kantenumriß (4). Die Stirnseiten (6) verlaufen zur Unterseite der Bodenplatte zurückversetzt (6a,6b), um einen sich nach unten vergrößernden Wurzelraum zwischen zwei jeweils benachbarten Platten zu bilden, dessen Quererstreckung dadurch definiert wird, daß Frontflächen (F) von aus jeder Stirnseite (6) jeweils zumindest paarweise herausstehenden Abstandsnocken (2a,2b) in einem regelmäßigen Verlegeraster (1x,1y) aneinanderstoßen oder dicht beieinander liegen, wozu die Verbindungslinien oder -flächen der Frontflächen (F) der Abstandsnocken (2a,2b) einen viereckigen, insbesondere quadratischen, Umriß definieren. Damit wird es erreicht, die Gestaltungsmöglichkeiten des Fugenbildes zu erweitern und wirtschaftlich den Bodenplattenbelag verlegen zu können, also maschinelle Verlegungsmöglichkeiten zu erlauben.

## Beschreibung

Die Erfindung betrifft eine Bodenplatte und einen Bodenplattenbelag, bei dem die ihn erzeugenden Bodenplatten einen direkten Kraftschluß in einem regelmäßigen Raster haben, welches regelmäßige Verlegeraster ein Viereckraster, insbesondere Rechteckraster oder Quadratraster ist, das aus zueinander parallelen, mit gleichem ersten Abstand versehenen ersten Linien und dazu senkrechten, auch zueinander parallelen, mit zweitem Abstand versehenen gleichmäßigen Verlegelinien besteht.

Ein Pflastersteinbelag mit Abstandsnocken ist bekannt, der mit nicht regelmäßig verlegten sechseckigen Pflastersteinen arbeitet und bei dem die aus den Stirnseiten der Pflastersteine ragenden zwei Stütznocken oder Stütznoppen sich auf jeweils zwei anderen Nocken oder Noppen abstützen.

Der Erfindung liegt **das Problem zugrunde**, die Gestaltungsmöglichkeiten des Fugenbildes zu erweitern und wirtschaftlich den Bodenplattenbelag verlegen zu können, also maschinelle Verlegungsmöglichkeiten zu erlauben.

Jede Bodenplatte in dem erfindungsgemäßen Bodenplattenbelag stützt sich an den benachbarten angrenzenden Bodenplatten zumindest durch zwei beabstandete Abstandsnocken unterhalb der Oberfläche des Plattenbelages ab, so daß ein Kraftschluß oder eine Kraftanbindung zwischen den einzelnen Platten erhalten wird, die es erlauben, eine beliebig breite Fuge zwischen den Platten zu belassen, die auch nicht von konstanter Breite zu sein braucht, sondern sich bevorzugt in ihrer Breite stetig verändert.

Eine einzelne Bodenplatte hat gemäß Anspruch 1 einen oberen Bereich und einen unteren Bereich. Der untere Bereich, der zumindest die Hälfte der Plattenstärke einnehmen kann, ist gegenüber dem oberen Bereich zurückversetzt, insbesondere durch eine geknickte Stirnfläche. Im zurückversetzten Bereich sind nach außen vorspringende Nocken vorgesehen, von denen jeweils zumindest zwei auf einer Stirnseite einer Platte angeordnet sind und die Umrißlinie, die alle Nocken mit ihren nach außen ragenden Seitenflächen (Frontflächen) definieren, ist quadratisch oder rechteckförmig, entsprechend dem Verlegeraster.

Haben die Platten eine ausreichende Größe und somit größeres Gewicht, können die Abstandsnocken entfallen (Anspruch 10).

Damit kann erreicht werden, daß die Platte in dem Verlegeraster verlegt wird und im unteren Bereich die Nocken für ein seitliches Abstützen der Platten gegeneinander sorgen oder das Gewicht die Lagestabilität der Platten erreicht, während im oberen Bereich die - beliebig geformte - Sichtfläche zur Ausbildung von Fugen zwischen jeweils zwei benachbarten Platten frei gestaltbar ist. Dabei werden zumindest eine, zwei oder vier Kanten der Sichtfläche nach innen verlagert (ggü. dem Verlegeraster oder der Umrißgestalt der Frontflächen der Nocken). Die Fugen können so entweder schmäler gestaltet werden, wenn sie gleich breit verlaufen, sie können aber auch breiter werden als bei heute gängig verlegten Plattenbelägen. Eine weitere und besonders vorteilhafte Gestaltung ist die Ausbildung der Fugen in keilförmiger Gestalt mit einer sich entlang des Zwischenbereiches zwischen zwei Platten stetig verändernden Breite. Ein erweitertes Fugenspektrum des Plattenbelages wird möglich.

Die Verlagerung der zumindest einen Kante erfolgt bevorzugt mit einem geringen Winkel (Anspruch 17). Die Kanten, die nach innen verlagert werden, müssen nicht zwingend linear sein, sie können bspw. zickzack- oder wellenförmig verlaufen, solange die von ihnen begrenzte Sichtfläche in ein jeweiliges Verlegerasterfeld paßt, also nicht größer ist als dieses (Anspruch 2).

Die zur Unterseite der Platten zurückversetzten Stirnseiten sind bevorzugt zweifach geknickt und haben einen mittleren Stirnabschnitt, der in seiner Steigung stärker geneigt gegenüber einer Ebene senkrecht zur Plattenoberfläche verläuft. Zur Schaffung eines oberen Fugenbereiches nahe der Oberfläche der Bodenplatte oder des Bodenplattenbelages ist ein oberer Stirnabschnitt vorgesehen, der in etwa senkrecht zur Bodenplatte verläuft und erst dann zum Inneren der Platte zurückversetzt verläuft, um den Wurzelraum zu definieren. Der obere Bereich der Stirnseite ist nur klein (Anspruch 6, 7), bezogen auf die Stärke der Bodenplatte. Der untere Bereich, der den Wurzelraum definiert, ist größer hinsichtlich der Höhe, auch bezogen auf die Stärke der Platte, bevorzugt nimmt der untere Bereich mehr als die Hälfte der Plattenstärke ein. Im unteren Bereich sind auch die Abstandsnocken vorgesehen, die nicht an den gesamten Wurzelraum-Bereich angepaßt sein müssen, bevorzugt aber dort beginnen, wo der obere Stirnabschnitt der Platten mit seiner in etwa vertikal verlaufenen Stirnfläche endet und die Zurückversetzung für den Wurzelraum beginnt (Anspruch 5). Die Breite eines jeweiligen Nockens, von denen jede Stirnseite der Bodenplatte zumindest zwei hat, ist so bemessen, daß zwischen ihnen ein ausreichend großer Durchtrittsraum für Wasser gebildet wird, auch wenn zwei gegenüberliegende Platten über diese Nocken berührend aneinander anliegen und insoweit Wasserdurchtritt sperren würden, gleichzeitig soll aber durch die berührende Anknüpfung eine ausreichende mechanische Kraft übertragen werden (Anspruch 3); dafür haben sich solche Nockenbreiten bewährt, die weniger als 20% der Plattenbreite sind.

Selbst bei der stark variierenden Fugenbreite gemäß der Erfindung, die von einer Breite von praktisch Null bis zu einer keilförmig auseinanderlaufenden Maximalbreite verläuft, kann überall ausreichend Wurzelraum für eine begrünte Fuge (Rasenfuge) zur Verfügung gestellt werden. Das erreicht die nach innen zurückversetzte Stirnfläche, die die Fuge im unteren Bereich breiter macht, als im oberen Sichtbereich; im unteren Bereich der Fuge liegen auch die Abstandsnocken, die die Kraftanbindung zur benachbarten Platte schaffen.

Der Bodenplattenbelag (Anspruch 11) kann so aufgebaut sein, daß sich eine jeweilige Bodenplatte an zumindest zwei beabstandeten Abstandsnocken unterhalb der Oberfläche des Bodenplattenbelages praktisch berührend an der Nachbarplatte im Verlegeraster abstützt. Die gegenüber dem Verlegeraster reduzierte sichtbare Oberfläche zumindest eines Teils der Bodenplatten hat zumindest eine schief oder verdreht im Verlegeraster des Bodenplattenbelages liegende Kante, wobei die nach außen weisenden Endflächen der Abstandsnocken aber im regelmäßigen Verlegeraster bzw. deren Orientierungslinien zu liegen kommen.

Gemäß der Erfindung des Anspruchs 11 ergibt sich für den Wasserdurchtritt eine weitgehend offene, zumindest an der Oberfläche des Bodenplattenbelages nicht gleichmäßig breite, sondern insbesondere sich stetig in ihrer Breite verändernde Fuge, die bepflanzt werden kann, insbesondere mit Rasen.

Der Bodenplattenbelag bedient sich großflächiger Bodenplatten, insbesondere aus Stein oder Beton, deren Kantenlänge sehr viel größer ist, als die Plattenstärke. Insbesondere werden für den Plattenbelag in einem großflächigen Bereich nur gleiche Bodenplatten verlegt (Anspruch 15) oder aber zwei wechselnde Formate, von denen eines ein jeweils gesamtes Rasterflächenelement ausfüllt (Anspruch 16) oder beide unterschiedlich verdreht im Raster sind.

Aufgrund des zurückversetzten Fugenraums im unteren Bereich ist eine durchgehend breite Fuge im Sichtbereich nicht mehr zugegen, der Sichtbereich der Fuge verliert die Abhängigkeit von dem bei Begrünung der Fuge benötigten Wurzelraum im unteren Bereich. In dem unteren, von der Sichtbreite der Fuge nur noch wenig abhängigen Wurzelbereich wird der Kraftanschluß zwischen den Platten geschaffen, der nach außen nicht sichtbar ist, so daß eine optisch schöne Gestaltung des Bodenplattenbelages mit einer weit variierenden Gestaltungsmöglichkeit der sichtbaren Fuge (dem Fugenbild) entsteht, welcher Belag stark mechanisch belastbar ist und Wasserdurchtritt im ausreichenden Maße gewährleistet.

Die Bodenplatten in dem Plattenbelag können besonders wirtschaftlich verlegt werden, da sie in einem regelmäßigen Raster, insbesondere einem Quadratraster, anzuordnen sind und keinerlei spezielle Handverlegung oder ein Auskeilen zur Schaffung von Kraftanbindung zwischen den Bodenplatten erfordern.

Während gängige Plattenbeläge es für eine technische Stabilität und bei wirtschaftlichem Verlegeaufwand erfordern, daß die Platten entweder "knirsch" oder mit Parallelfuge verlegt werden, die für eine Fugenbegrünung im Bereich von 2,5 bis 3,5cm nur liegen soll, erlaubt die Erfindung die Verlegung der Bodenplatten in einer Form, die nahezu beliebig gestaltbare Fugen mit einer regelmäßigen Verlegemethode kombiniert. Die Fugenbilder können gebrochen, springend oder fraktal gestaltet werden.

Die Erfindung wird nachfolgend anhand mehrerer Ausführungs**beispiele** erläutert und ergänzt.
- **Figur 1**: ist eine Aufsicht auf einen ersten verlegten Bodenplattenbelag, aus dem ein Beispiel einer erfindungsgemäßen Bodenplatte ersichtlich ist.
- **Figur 2**: ist ein Schnitt durch eine Fuge des Bodenplattenbelags gemäß Figur 1, wobei der Schnitt die Nocken 2a,2b zeigt, wie in Figur 1 an der Schnittlinie A-A ersichtlich.
- **Figur 3a**: ist eine Aufsicht auf einen größeren Bereich des Bodenplattenbelages gemäß Figur 1, wobei hälftig Platten mit einer Sichtfläche 5a verwendet sind, die dem Verlegeraster in ihrer Größe entsprechen und hälftig Platten mit einer Sichtfläche 5b verwendet sind, die verkleinert und gegenüber dem Verlegeraster verdreht ist.
- **Figur 3b**: ist ein zweites Ausführungsbeispiel eines Bodenplattenbelages, bei dem nur Platten mit gegenüber dem Verlegeraster reduzierten Sichtflächen 5b,5c aber weiterhin zwei verschiedene Plattentypen verwendet werden.
- **Figur 3c bis Figur 3h**: sind weitere Beispiele von Plattenbelägen mit nur einem Plattenformat bei Parallelogramm-, Rauten- und anderen Viereck-Sichtflächen.
- **Figur 3j und Figur 3k**: sind weitere Beispiele für Beläge mit zwei verschiedenen Plattenformaten.
- **Figur 3l**: ist ein Beispiel für gleich breite, geneigte Fugen.
- **Figur 3m**: ist ein Beispiel mit sehr schmalen, gleich breiten Fugen, die aber nicht durchgehend verlaufen, sondern jeweils in Form eines Rechteckwellenverlaufs entlang der Systemachsen x,y.

**Figur 1** ist eine Aufsicht auf den ersten Plattenbelag, aus dem eine Platte 8b als Zentrum zur Erläuterung herausgegriffen werden soll; sie liegt im Verlegeraster 1x,1y, das in Figur 1 als quadratisches Verlegeraster mit einem quadratischen Rasterfeld vorgesehen ist. Die Sichtfläche 5b der Platte 8b ist ebenfalls ein Quadrat, aber verdreht im Verlegeraster vorgesehen, was durch die Anbindung durch seitlich herausragende Abstandsnocken 2a,2b, im Folgenden allgemein mit 2 bezeichnet, zustandekommt. Jeweils zwei Nocken 2a,2b stehen sich direkt gegenüber und stoßen im Verlegeraster mit ihren Frontflächen F aufeinander, so daß die Platten maschinell und wirtschaftlich verlegt werden können. Die Abstandsnocken 2 bestimmen so das kraftschlüssige Aneinanderlegen der Bodenplatten, die aus Stein oder Beton, grau oder farbig oder aus beliebigen anderen Werkstoffen hergestellt sein können, in jedem Fall aber großformatig sind, was durch ihre Sicht-Kantenlänge D gegenüber der Plattenstärke h umschrieben wird.

Die Sicht-Kantenlänge D der Platte 8b ist geringfügig kleiner als der Abstand k von zwei Orientierungslinien 1x oder 1y des Verlegerasters. Dadurch kann die Verdrehung der Oberfläche der Bodenplatte 8b im Verlegeraster erfolgen, welche Verdrehung optisch nur so ausschaut, tatsächlich aber ist unterhalb der Oberfläche 5b die im Schnitt in Figur 2 ersichtliche Gestaltung der Anlagenocken 2a,2b gewählt, die im Orientierungsraster 1x,1y zu liegen kommen. Nach Ausfüllen der Fuge 7 und Begrünung der Fuge sind die Nocken 2 nicht mehr ersichtlich, dennoch erlauben sie eine kraftschlüssige Anbindung zwischen den einzelnen Platten im unteren Bereich 7b der Fuge 7.

Im Bereich der Fuge 7 ist die Platte 8b mit ihrer Stirnfläche 6 zweifach geknickt zurückversetzt. Ausgehend von einem zunächst senkrecht zur Oberfläche 5a einer jeweiligen Platte 8b verlaufenden Stirnwandfläche 6c liegt eine steil verlaufende mittlere Stirnwandfläche 6a vor, die eine starke Zurückversetzung auf kurzem Weg erlaubt und eine Vergrößerung des Wurzelraumes 7b der Fuge 7 ermöglichst, gegenüber dem Sichtbereich 7a der Fuge in Höhe der Plattenoberfläche 5. Die steil verlaufende Stirnwand 6a geht über einen zweiten Knick über in eine wieder etwa parallel zum ersten Stirnwandabschnitt 6c verlaufenden dritten Stirnwandabschnitt 6b. Im Bereich der beiden geknickt verlaufenden unteren Stirnwandabschnitte 6a,6b liegen die Abstandsnocken 2, in **Figur 2** mit 2a,2b bezeichnet, und überbrücken den Abstand der schräg verlaufenden Kante 4 der Sichtfläche 5b der Bodenplatte zum jeweiligen Verlegeraster 1y oder 1x.

Bevorzugt kann der obere Bereich 7a zwischen ein Viertel und ein Drittel der Plattenstärke h betragen.

Die zweifache Knickung des Stirnbereiches 6 kann auch stetig erfolgen und es kann eine gekrümmt nach unten verlaufende Stirnfläche mit S-Geometrie gebildet werden, die aber so verläuft, daß sie die Plattenbreite nach unten reduziert.

Durch die spezielle Ausbildung der Stirnseite 6 der beispielhaft dargestellten Bodenplatte 8b kann eine vorzugsweise mit Rasen begrünte Fuge funktionsfähig bis gegen Null in ihrer Breite reduziert werden, sie kann aber gleichzeitig auch auf eine Größe verbreitert werden, bei der eine als Rasenfuge ausgebildete offene Fuge ohne die Abstandsnocken 2 keine ausreichende mechanische Anbindung zur benachbarten Platte mehr haben würde. Dadurch wird eine völlig neue Möglichkeit eines Fugenbildes geschaffen und die Rasenfuge aus ihrer bisher sehr engen technisch realisierbaren Grenze in ein neues Breitenspektrum überführt, das eine optisch ansprechende, eine maschinell verlegbare und gleichzeitig eine mechanisch stabile Bodenfläche zu verlegen erlaubt.

Vom Konzept her liegt so eine sinngemäß zweischichtige Bodenplatte vor, die im unteren funktionellen Bereich an dem regelmäßigen Verlegeraster orientiert ist und im oberen funktionellen Bereich eine Sichtfläche 5b für die Platte 8b aufweist, die gegenüber dem Verlegeraster schief oder verdreht ist, also von ihrer Fläche her etwas geringer ist, als die Fläche des Rasterfeldes, in den die Platte eingefügt wird, dafür aber gegenüber dem Rasterfeld um einen kleinen Winkel verdreht ist, wodurch eine Veränderung des sichtbaren Fugenbildes im oberen Bereich 7a der Fuge 7 ermöglicht wird. Diese funktionelle Zweiteilung der Bodenplatte in den unteren rasterkonformen Bereich, in **Figur 2** gekennzeichnet durch die Höhe der zurückversetzt verlaufenden Stirnabschnitte 6b,6a und die dort angeordneten Abstandsnocken 2a,2b, und den oberen Sichtbereich 5b mit der zugehörigen Kante 4 erlauben die optisch ansprechende Gestaltung und gleichzeitig die maschinelle Verlegemöglichkeit.

Um trotz der Verdrehung der Sichtfläche 5b in Figur 2 den Kraftschluß zu den Nachbarplatten 8a zu erreichen, haben die Nocken 2a,2b, ersichtlich in Figur 1 in Aufsicht und in Figur 2 in einem Schnitt, einen Abstand und ragen unterschiedlich weit aus dem unteren Abschnitt so hervor, daß sie die Verdrehung kompensieren und die Verlegung im regelmäßigen Verlegeraster erlauben. Je stärker die Verdrehung der Platte ist, desto stärker ist der Unterschied der Nockenlänge von zwei an einer Stirnseite jeweils angeordneten Nocken.

Die großformatigen Platten haben eine Kantenlänge D der sichtbaren Kante 4 der viereckigen, insbesondere quadratischen oder rechteckförmigen Oberfläche 5. Die Stärke h der Platte ist bezogen auf die Breite D der Oberfläche 5 nur ein Bruchteil. Auch nur ein Bruchteil der Breite D ist die Breite d eines jeweiligen Nockens 2, der nur so breit ausgestaltet ist, daß er eine ausreichende mechanische Kraft auf den benachbarten Nocken übertragen kann, ohne Beschädigung des Nockens. Gleichzeitig ist der Nocken 2 aber so schmal, daß seine Breite d hinsichtlich der gesamten Fugenlänge, die sich am Verlegeraster-Abstand k orientiert, nicht ins Gewicht fällt, also auch nur ein Bruchteil davon ist. Zwei solcher verschieden langer Nocken in einem jeweiligen Verlegeraster k behindern deshalb den Abfluß von Wasser zwischen den Bodenplatten praktisch nicht und die Rasenfuge kann im Höhenbereich und seitlich der Nocken einen genügenden Wurzelraum beanspruchen, der durch die zurückversetzten Stirnseiten zustandekommt.

**Figur 3a** zeigt ein Beispiel eines Fugenbildes bei dem jeweils im Wechsel Platten mit verschiedenen Sichtflächen 5a,5b verwendet sind, die einmal ein gesamtes Rasterflächenelement und einmal einen reduzierten Teil davon, aber dabei verdreht im Rasterfeld einnehmen. Das zuvor beschriebene nicht parallele Fugenbild wird im gleichmäßigen Verlegeraster verdeutlicht. Figur 3a ist ein größerer Bereich des im Ausschnitt in Figur 1 gezeigten Plattenbelages und des Schnitts entlang der Linie A-A gemäß Figur 2. Soweit im folgenden jetzt nur noch Plattenbeläge hinsichtlich ihrer Oberfläche und des sich dabei ergebenden Fugenbildes erläutert werden, ist damit verbunden, daß eine Zurückversetzung 6 und Nockengestaltung 2 gemäß Figur 2 und Figur 1 in allen weiteren Beispielen des erfindungsgemäßen Bodenbelages auch vorhanden ist, obwohl sie nicht explizit gezeigt und jeweils erläutert werden.

An Figur 1 ist ersichtlich, daß eine Bodenplatte 8b eine Sichtfläche 5b hat, die kleiner als das Rasterfeld mit Kantenlänge k ist und ihm gegenüber um einen geringen Winkel verdreht ist. Diese Sichtfläche 5b ist in Figur 3a wieder ersichtlich. Umgeben ist die in Figur 1 im Zentrum dargestellte Bodenplatte 8b von jeweils einer von der Sichtseite 5a her anders aufgebauten Bodenplatte 8a, wie auch an Figur 3a ersichtlich. Die Bodenplatten 8a haben Sichtflächen 5a, die dem Rasterfeld entsprechen, haben aber im unteren Bereich ebenso zurückversetzte Stirnflächen, wie aus der Figur 2 ersichtlich ist. Es entstehen in Figur 3a deshalb die keilförmig verlaufenden Fugen im oberen, sichtbaren Fugenbereich 7a.

Das in **Figur 3b** gezeigte Beispiel hat reduzierte Sichtflächen 5b und 5c, die als reduziertes, verdrehtes Quadrat gestaltet sind. Im Wechsel ist die Sichtfläche 5b, einmal so gestaltet, wie bei den Platten von Figur 3a (gegenüber dem Verlegeraster nach links gedreht), ein anderes Mal aber als Sichtfläche 5c (gegenüber dem Verlegeraster nach rechts gedreht). Die Figur 3b verwendet deshalb zwei verschiedene Bodenplatten 8b, 8c, jeweils im Wechsel in einer Reihe und in der nächsten Reihe wieder im Wechsel, aber um eine Platte gegenüber der vorhergehenden Reihe versetzt. Jede zweite Reihe ist identisch. Der untere Bereich der Platten ist so wie in Figur 2 erläutert, wobei der obere Bereich 7a der Fuge anders gestaltet ist.

**Figur 3c** als weiteres Ausführungsbeispiel verwendet Platten nur eines Formates, also nur gleich gestaltete Platten gleicher Sichtseite. Die Platten haben an ihrer Sichtseite 5c jeweils an den Pfeilen in der Figur 3c eingezeichnete nach innen gekippte oder gedrehte Kanten 4k, wobei jeweils geneigte oder gedrehte Kanten 4k dasselbe Bezugszeichen haben, während die anderen Kanten 4 im Verlegeraster 1x,1y verlaufen. Durch das Neigen von zumindest zwei, hier in Figur 3c gegenüberliegenden Kanten entsteht ein Parallelogramm. Abwechselnd werden die Platten für die Figur 3c hochformatig und querformatig im Verlegeraster verlegt, das sich ergebende Fugenbild ist ersichtlich aus der dargestellten Figur.

Gegenüber der Figur 3c, bei der zwei gegenüberliegende Kanten 4k der Sichtfläche nach innen gedreht und dennoch parallel verlaufen, sind in der **Figur 3d** Bodenplatten verwendet, die an zwei aneinanderliegenden Kanten 4k über Eck die Kanten nach innen klappen oder neigen. Die beiden anderen Kanten 4 der Sichtseite bleiben im Verlegeraster. Der verlegte Bodenplattenbelag in Figur 3d arbeitet mit einheitlichen Bodenplatten, die jeweils aneinandergelegt werden und nicht gegeneinander verdreht werden. Die beiden eingeklappten Seitenkanten 4k liegen immer im linken oberen Bereich. Die Unterseiten der Platten sehen so aus, wie in Figur 2 erläutert.

**Figur 3e** verwendet das reduzierte gedrehte Quadrat als einzige Plattenform, ähnlich der Sichtseite 5b der Figur 3a. In Figur 3e ist nur eine einzige Plattenform verwendet. Die Drehung des von der Fläche her gegenüber dem Rasterfeld verkleinerten Quadrates 5b' als Sichtseite ist anschaulich gemacht durch kleine Pfeile. Die Verdrehung als solches kann auch dadurch umschrieben werden, daß jede Kante 4k gegenüber dem Verlegeraster nach innen geneigt oder gedreht ist, so daß keine verbleibende Kante im Verlegeraster liegt, dennoch aber die Gestalt des Belages im unteren Bereich so ausschaut, wie in Figur 2 erläutert.
**Figur 3f** verwendet ein Plattenformat. Die Kanten 4k des Plattenformats sind abwechselnd nach rechts und links eingeklappt bzw. nach innen verdreht, wobei die linke obere Ecke der links oben in der Figur 3f dargestellten Platte so nach innen verlegt ist, wie in Figur 3d ersichtlich. Gegenüber Figur 3d ist in Figur 3f aber auch die rechte untere Ecke der linken oberen Platte nach innen verlegt, durch Einklappen der in Figur 3d im Verlegeraster verlaufenden Kanten 4. Die jeweiligen Pfeile in der Figur 3f verdeutlichen das Hereinschwenken der Kanten der Sichtfläche. Es entsteht eine Raute 5f als Sichtfläche. Verlegt sind die Bodenplatten in Figur 3f so, daß eine Reihe dadurch entsteht, daß eine gleiche Bodenplatte einen jeweiligen Nachbarn erhält, der um 90° gegenüber ihr verdreht eingefügt wird.

**Figur 3g** verwendet die gleiche Plattenform wie bei Figur 3d, nur werden die Platten beim Verlegen abwechselnd um 90° gedreht. Die eingeklappten Kanten 4k der Sichtfläche sind durch die kleinen Pfeile ersichtlich. Die Sichtfläche ist wiederum 5d benannt, da sie identisch mit der Sichtfläche 5d der Figur 3d ist. Im unteren Bereich sind die Platten so gestaltet, wie aus Figur 2 ersichtlich.

**Figur 3h** zeigt als weiteres Ausführungsbeispiel wieder die Rautenform 5f als Sichtfläche. In jeder Verlegereihe sind die Platten mit dieser Sichtfläche jedoch um 90° gedreht. Jede zweite Verlegereihe ist gleich und in einer Verlegereihe haben die verlegten Platten die selbe Orientierung. Im unteren Bereich sind die Platten so gestaltet, wie aus Figur 2 ersichtlich.

**Figur 3j** zeigt einen Belag aus Platten mit einer parallelogrammförmigen Sichtfläche 5j. Dieses Ausführungsbeispiel arbeitet mit zwei verschiedenen Platten, die in einer Reihe abwechselnd zu liegen kommen. Einmal ist das Parallelogramm nach rechts geklappt, was die Sichtseite 5c in der linken oberen Platte der Figur 3j zeigt, wie sie auch als Sichtseite 5c der linken oberen Platte der Figur 3c ist. Die rechts benachbarte Platte hat ein Parallelogramm, das nach links geklappt ist, ersichtlich an der Sichtfläche 5j, wobei die kleinen Pfeile andeuten, welche Kante 4k jeweils nach innen geklappt ist. Ist bei der Sichtseite 5c der linken oberen Platte die linke und die rechte Kante 4k nach innen geneigt, so ist bei der Sichtseite 5j der rechts daneben verlegten Platte die obere und die untere Kante 4k nach innen geklappt. Beide jeweils nach innen geklappten gegenüberliegenden Kanten verlaufen weiterhin parallel. Die anderen Kanten 4 bleiben im Verlegeraster. Im unteren Bereich ist der Plattenbelag von Figur 3j so ausgestaltet, wie in Figur 2 ersichtlich.

**Figur 3k** zeigt das reduzierte gedrehte Quadrat, teilweise mit rechts gedrehter, teilweise mit links gedrehter Sichtfläche und verwendet die zwei Plattenformate, die auch in Figur 3b schon erläutert wurden, einmal die Sichtfläche 5c und einmal die Sichtfläche 5b. Das Verlegeschema in Figur 3k ist gegenüber demjenigen von Figur 3b anders, jeweils zwei Platten 8c mit Sichtfläche 5c werden nebeneinandergelegt und nicht gegeneinander verdreht, dann folgen zwei Platten 8b mit Sichtfläche 5b, dann wieder zwei Platten 8b mit Sichtfläche 5b. In der nächsten Reihe wird ein gleiches Verlegeschema verwendet, nicht versetzt um eine Platte. In den nächsten beiden Reihen wird das Verlegeschema der vorhergehenden beiden Reihen verwendet, versetzt um zwei Platten nach links oder rechts. Es entsteht ein fraktales Fugengebilde. Auf der Unterseite ist dieser Plattenbelag so ausgestaltet, wie an Figur 2 ersichtlich.

**Figur 3l** verwendet eine Rautenform als Sichtfläche 5f, die derjenigen der Figur 3f entspricht. Es werden gleiche Platten für dieses Ausführungsbeispiel verwendet, alle Sichtflächen 5f sind aber gleich ausgerichtet und nicht, wie in Figur 3f um jeweils 90° gegeneinander verdreht verlegt. Die gleich breit verlaufenden Fugen sind geneigt gegenüber den Rasterlinien 1x,1y. Der Plattenbelag sieht im unteren Bereich so aus, wie aus Figur 2 ersichtlich.

**Figur 3m** ist ein weiteres Ausführungsbeispiel mit sehr schmalen Fugen, die in Form einer Rechteckwelle verlaufen, so daß ein springendes oder gebrochenen Fugenbild entsteht. Diese Fugen sind sehr schmal an der Sichtseite, schmäler als üblicherweise Rasenfugen sein dürfen, aber aufgrund der Gestaltung der Unterseite, die Figur 2 entspricht, kann auch eine sehr schmale, hier gebrochen dargestellte Fuge begrünt werden. Es wird für das Verlegeschema der Figur 3m ein Plattenformat verwendet. Bei diesem Plattenformat ist die Sichtseite 5m so gestaltet, daß zwei gegenüberliegende Kanten 4k nicht nach innen verdreht, sondern beide parallel nach innen versetzt sind, so daß die verbleibenden beiden Kanten 4 auf der Rasterlinie zu liegen kommen. Der Bodenbelag entsteht durch wechselweises hoch- und querformatiges Verlegen im Quadratraster.

## Patentansprüche

1. **Bodenplatte** für einen Bodenplattenbelag mit insbesondere als Rasenfugen bepflanzbaren Fugen (7;7a,7b), bei der
(a) die Oberseite der Bodenplatte eine Sichtseite (5a,5b) mit einem Kantenumriß (4) aufweist;
(b) die Stirnseiten (6) zur Unterseite der Bodenplatte zurückversetzt verlaufen (6a,6b), um einen sich nach unten vergrößernden Wurzelraum zwischen zwei jeweils benachbarten Platten zu bilden, dessen Quererstreckung dadurch definiert wird, daß Frontflächen (F) von aus jeder Stirnseite (6) jeweils zumindest paarweise herausstehenden Abstandsnocken (2a,2b) in einem regelmäßigen Verlegeraster (1x,1y) zumindest dicht beieinander liegen, insbesondere aneinanderstoßen, wozu Verbindungslinien oder -flächen der Frontflächen (F) der Abstandsnocken (2a,2b) einen viereckigen, insbesondere quadratischen, Umriß definieren.

2. Bodenplatte nach Anspruch 1, wobei der Kantenumriß beliebig ist, insbesondere mit wellenförmigen oder zickzackförmigen Kanten, die aber in das Verlegerasterfeld passen, oder viereckig, wie quadratisch ausgebildet ist.

3. Bodenplatte nach einem voriger Ansprüche, bei der in der Richtung der Plattenkante (4) die jeweilige Breite (d) eines Nockens (2a,2b) weniger als 20% der sichtbaren Plattenbreite (D) oder des Verlegerasterabstandes (k) beträgt, um ausreichende mechanische Kräfte zu übertragen und dennoch viel Durchtrittsraum für Wasser bilden zu können.

4. Bodenplatte nach einem voriger Ansprüche, bei der der Verlauf des zurückversetzten Abschnitts (6a,6b) der Stirnflächen (6) geknickt ist, bestehend aus zwei verschieden steil verlaufenden Stirnflächen-Abschnitten (6a,6b).

5. Bodenplatte nach einem voriger Ansprüche, bei der die Abstandsnocken (2;2a,2b) etwa ein Drittel bis zwei Drittel der Plattenstärke (h) in Höhenrichtung einnehmen.

6. Bodenplatte nach einem voriger Ansprüche, bei der die Stirnfläche (6) nicht vor einem Viertel der Plattenstärke beginnt, gegenüber der Plattenkante (4) zurückversetzt zu verlaufen.

7. Bodenplatte nach einem voriger Ansprüche, bei der ein bzw. der erste und ein bzw. der zweite Stirnflächenabschnitt (6a,6b) und ein etwa senkrecht zur Plattenoberfläche (5a,5b) verlaufender dritter Stirnflächenabschnitt (6c) vorgesehen sind, die insbesondere jeweils etwa ein Drittel der Plattenstärke (h) einnehmen.

8. Bodenplatte nach einem voriger Ansprüche, bei der ein bzw. der mittlere Stirnflächenabschnitt (6a) steiler verläuft, als die beiden anderen bzw. zwei weitere Stirnflächenabschnitte (6c,6b).

9. Bodenplatte nach einem voriger Ansprüche, bei der zwei aus einer Stirnseite herausstehende Abstandsnocken (2a,2b) verschieden lang sind und ihre Längendifferenz auf der Stärke einer Verdrehung oder Verklappung der zugehörigen Kante (4k) der Sichtseite (5b) gegenüber dem Verlegeraster (1x,1y) beruht.

10. Bodenplatte nach einem der vorigen Ansprüche, bei der die Nocken nicht vorhanden sind, stattdessen die Bodenplatte eine Größe und damit ein Gewicht hat, mit dem die Platte auch ohne Nocken (2a,2b) lagestabil bleibt.

11. **Bodenplattenbelag** mit insbesondere als Rasenfuge bepflanzten oder bepflanzbaren Fugen (7;7a,7b), umschrieben in einem im regelmäßigen Rechteckraster (1x,1y), insbesondere Quadratraster, verlegten Zustand, in welchem zumindest bereichsweise
(a) eine Bodenplatte (8b) zwischen sich und der benachbart angrenzenden Bodenplatte (8a) durch jeweils (zumindest) zwei beabstandete Abstandsnocken (2;2a,2b,) unterhalb einer Oberfläche des Bodenplattenbelags praktisch berührend gestützt ist;
(b) zumindest eine oder zwei Außenkanten (4) von gegenüber dem Verlegeraster reduzierten Oberflächen (5b) zumindest einiger, vorzugsweise der Hälfte oder aller Bodenplatten (8a,8b) gedreht oder schief (4k) im Verlegeraster (1x,1y) des Bodenplattenbelages liegen, aber alle von einer jeweiligen Bodenplatte (8a,8b) nach außen weisenden End- oder Frontflächen (F) der Abstandsnocken (2a,2b) im Verlegeraster (1x,1y) zu liegen kommen;
so daß sich für Wasserdurchtritt weitgehend offene, zumindest an der Oberfläche des Bodenplattenbelages nicht gleichmäßig breit verlaufende Fugen (7;7a,7b) zwischen benachbarten Bodenplatten (8b,8a) ergeben.

12. Bodenplattenbelag nach Anspruch 11, bei dem die Bodenplatten (8a,8b) großflächige Platten sind, insbesondere aus Stein oder Beton, wobei die Kantenlänge (D) wesentlich größer als die Plattenstärke (h) ist, insbesondere die Plattenstärke (h) im Bereich zwischen 5 cm bis 20 cm, insbesondere bis 12 cm liegt und die Kantenlänge zwischen 60 cm und 120 cm ist.

13. Bodenplattenbelag nach einem voriger Ansprüche, bei dem die Bodenplatten im Höhenbereich der Abstandsnocken (2;2a,2b) eine nach innen zurückversetzte Stirnfläche (6) haben, um die Fuge (7;7a,7b) im unteren Bereich (7b) breiter zu machen, als im oberen Sichtbereich (7a), wodurch sich ein vergrößerter Wurzelraum für eine Begrünung der Fugen (7) ergibt.

14. Bodenplattenbelag nach einem voriger Ansprüche, bei dem zumindest zwei Kanten (4) der jeweiligen Bodenplatte (8b), die gedreht oder schief im Verlegeraster (1x,1y) liegen, nicht parallel zu den gleichmäßig beabstandeten und zueinander senkrecht verlaufenden (regelmäßigen) Orientierungslinien des Verlegeraster (1x,1y) so verlaufen, daß eine Gerade entlang der jeweiligen gedrehten Kante (4k) die Orientierungslinien des Verlegerasters (1x,1y) mit einem von 0° und 90° abweichenden Winkel schneidet.

15. Bodenplattenbelag nach einem voriger Ansprüche, bei dem großflächig nur dieselben Bodenplatten verlegt sind.

16. Bodenplattenbelag nach einem voriger Ansprüche 10 bis 15, bei dem bereichsweise, insbesondere abwechselnd (auch) die Außenkanten (4) der Oberflächen (5a) von Bodenplatten (8a) mit den Rasterlinien (1x,1y) deckungsgleich sind.

17. Bodenplattenbelag oder Bodenplatte nach einem voriger Ansprüche, bei dem bzw. der die Verkippung oder Neigung der mindestens einen Kante (4) gegenüber dem Verlegeraster (1x,1y) gering ist, insbesondere unter 10°.
